# EUROPÄISCHE PATENTSCHRIFT

(11) **EP 1 705 335 B1**
(45) Veröffentlichungstag und Bekanntmachung des Hinweises auf die Patenterteilung: **31.10.2012**
(21) Anmeldenummer: 06001074.1
(22) Anmeldetag: 19.01.2006
(51) Int. Cl.: E06B 9/17

(54) **Rolladenkastenabdeckung**
Cover for roller blind box
Recouvrement pour le carter d'un volet roulant

(30) Priorität: 04.03.2005 DE 102005010559
(43) Veröffentlichungstag der Anmeldung: 27.09.2006
(73) Patentinhaber: Veka AG, 48324 Sendenhorst (DE)
(72) Erfinder: Drees, Ulrich, 48324 Sendenhorst (DE); Brünemann, Dirk, 48324 Sendenhorst (DE)
(74) Vertreter: Tarvenkorn, Oliver

(56) Entgegenhaltungen:
- EP-A- 0 420 054
- EP-A- 1 408 193
- DE-A1- 19 948 468

## Beschreibung

Die Erfindung betrifft eine Rollladenkastenabdeckung mit wenigstens einem Innenblendenteil und einem senkrecht dazu ausgerichteten und darin einrastbaren Bodenteil, wobei das Innenblendenteil und das Bodenteil als Kunststoffhohlprofile ausgebildet sind und wobei das Bodenteil wenigstens zweiteilig ausgebildet ist mit einem Bodenbasisprofil und einem Bodenklappenprofil.

Aus der EP 420 054 A1 ist ein Rollladenkasten mit einer Rollladenkastenabdeckung der eingangs genannten Art bekannt. Der Rollladenkasten kann aus vier Profilen gebildet werden, die miteinander verrastbar sind. Bei der zur Gebäudeinnenseite auszurichtenden Rollladenkastenabdeckung sind ein Innen- und ein Bodenteil zu einem winkelförmigen Profil verbunden, das an einem oben liegenden Deckelteil schwenkbar gelagert ist. Das Bodenteil weist einen Rastzapfen auf, der in eine Rastaufnahme eines Rahmenaufsatzprofils einrastbar ist. Die Rollladenkastenabdeckung kann zu Revisionszwecken am Bodenteil aus der Rastverbindung gelöst und dann insgesamt um den oberen Lagerpunkt verschwenkt werden, so dass der Innenraum des Rollladenkastens von der Gebäudeinnenseite zugänglich ist.

Durch die winkelförmige, einteilige Ausbildung müssen Boden- und Innenblendenteil beim Öffnen immer gemeinsam bewegt werden und es ist bei der bekannten Rollladenkastenabdeckung nicht möglich, eine entweder nur von unten oder nur von vorn zugängliche Revisionsklappe vorzusehen.

Aus der DE 199 48 468 A1 ist eine gattungsgemäße Rollladenkastenabdeckung bekannt, bei der das Bodenteil zweiteilig ausgebildet ist mit einem Bodenbasisprofil und einem Bodenklappenprofil. Während das Basisprofil fest am Fensterrahmen verbleibt, kann das Klappenprofil im Reparaturfall abgenommen werden. Dazu muss allerdings zuerst eine Abdeckleiste für einen Schraubkanal abgehebelt werden und die Verschraubung mit dem Innenblendenteil muss gelöst werden. Zudem ist das Klappenprofil in das Basisprofil eingeschoben, die Steckverbindung muss mit großer Kraft gebogen werden, um das Klappenprofil weit genug herab ziehen zu können, um an dem Innenblendenteil vorbei herausgezogen werden zu können. Bei der Montage muss das Klappenprofil in die Steckverbindung eingefädelt werden, wobei die Aufnahmenut am Basisteil und der Zapfen am Klappenteil aber nicht fluchten, so dass erst wieder mit viel Kraft eine Verformung bewirkt werden muss, um die Teile schließlich ineinander schieben zu können. Die nur durch Verbiegung herstellbare Steckverbindung erlaubt es nicht, Bodenprofil und Innenblendenteil zu einem Winkel zu kombinieren, der als Ganzes geöffnet und geschlossen werden kann.

Die EP 1 408 193 A1 offenbart eine Rollladenkastenabdeckung, die kein zweiteiliges Basisprofil aufweist und daher eine kompatible Ausbildung eines Fensterrahmenprofils voraussetzt. Die dort offenbarte Rollladenkastenabdeckung kann immer nur durch Verschwenken des Innenblendenteils geöffnet werden. Somit ist es nicht möglich, das Innenblendenteil zu überputzen oder zu tapezieren oder mit Aufnahmeschienen für Vorhänge zu versehen.

Aufgabe der Erfindung ist es daher, mit derselben Rollladenkastenabdeckung verschiedene Öffnungsweisen zu ermöglichen, nämlich eine Öffnung nur der Bodenklappe oder nur des Innenblendenteils oder eine gleichzeitige Öffnung von Bodenklappe und Innenblendenteil.

Diese Aufgabe wird bei einer Rollladenkastenabdeckung der eingangs genannten Art dadurch gelöst,
- dass das Innenblendenteil und das Bodenbasisprofil jeweils am Übergang zu dem dazwischen liegenden Bodenklappenprofil eine Rastausnehmungseinheit aufweisen, die jeweils wenigstens eine sich längs des Bodenteils erstreckende erste Rastaufnahmeausnehmung und wenigstens eine senkrecht dazu angeordnete zweite Rastaufnahmeausnehmung aufweisen und
- dass das Bodenklappenprofil in einem ersten Endbereich wenigstens einen längs ausgerichteten ersten Rastzapfen aufweist, der in einer der ersten Rastaufnahmeausnehmungen einrastbar ist, und in einem zweiten Endbereich wenigstens einen senkrecht ausgerichteten zweiten Rastzapfen aufweist, der in einer der zweiten Rastaufnahmeausnehmungen einrastbar ist.

Erfindungswesentlich ist die dreiteilige Ausbildung, die beidseitige Vorsehung von Rastaufnahmeeinheiten mit zwei senkrecht zueinander ausgerichteten Rastausnehmungen sowie die Besonderheit, dass das Bodenklappenprofil an seinem einen Ende einen längs des Profils ausgerichteten Rastzapfen aufweist und am anderen Ende einen senkrecht dazu ausgerichteten Rastzapfen.

Hierdurch können mit dem erfindungsgemäßen Profilsatz drei Öffnungsvarianten realisiert werden:
1. In einer ersten Verwendungsart sind Bodenklappenprofil und Innenblendenteil starr ineinander verrastet. Beim Öffnen werden beide gemeinsam hoch geschwenkt oder abgenommen, so dass sich eine maximale Öffnungsweite und beste Zugänglichkeit zum Innenraum des so abgedeckten Rollladenkastens ergibt.
2. In einer zweiten Verwendungsart bleiben das Bodenbasisprofil und das Bodenklappenprofil ineinander verrastet und bilden ein einheitliches Bodenteil. Die Rastverbindung zwischen Boden- und Innenblendenteil kann gelöst werden, so dass das Innenblendenteil als von vorn zugängliche Revisionsklappe abgenommen und/oder hoch geschwenkt werden kann.
3. In einer dritten Verwendungsart wird das Bodenklappenprofil aus der Verrastung mit dem Innenblendenteil gelöst und um die Rastaufnahmeeinheit am unteren Ende des Bodenbasisteils als Fußpunkt geschwenkt und abgenommen.

Es muss also nur ein Profilsatz hergestellt und geliefert werden, um je nach den örtlichen Gegebenheiten verschieden öffenbare Revisionsklappen auszubilden.

Schraubkanäle können im Profilquerschnitt jeweils vorgesehen sein, um stirnseitig Kopfstücke montieren zu können, in denen meist auch die Achse des Rollladenpanzers gelagert ist.

Die Ausbildung als doppelwandige Kunststoff-Hohlkammerprofile, insbesondere aus Hart-PVC, führt zu einer besonders leichten Rollladenkastenabdeckung, die zudem wärmeisolierend ist.

Vorzugsweise ist an wenigstens einer Rastaufnahmeeinheit wenigstens ein Anschlagsteg angeordnet, an den sich das benachbarte Profilteil mit seiner zur Innenseite des Rollladenkastens gewandten Oberfläche anlegt, wenn die Rastverbindung hergestellt ist. Hierdurch wird eine Eckaussteifung der Rastverbindung bewirkt. Insbesondere dient ein Profilabschnitt einer der zweiten Rastausnehmungen zugleich als Anschlagsteg.

Durch Ergänzung der erfindungsgemäßen Rollladenkastenabdeckung mit einem Außenblendenteil, einem Deckelteil, einer Führungsschiene für einen Rollladenpanzer und einem Anschlussprofil für einen Fenster- oder Türrahmen wird ein vollständiger Aufsatz-Rollladenkasten ausgebildet.

Die Erfindung wird nachfolgend mit Bezug auf die Zeichnung näher erläutert. Die Figuren zeigen im Einzelnen:
Fig. 1 eine Rollladenkastenabdeckung mit von vorn öffenbarer Revisionsklappe;
Fig. 2 den Bereich des Bodenteils in Fig. 1 im Detail;
Fig. 3 eine Rollladenkastenabdeckung mit von unten öffenbarer Revisionsklappe;
Fig. 4 einen Aufsatz-Rollladenkasten im Schnitt;
Fig. 1 zeigt eine erfindungsgemäße Rollladenkastenabdeckung, die im Wesentlichen aus einem Innenblendenteil 20 und einem Bodenteil besteht, wobei das Bodenteil durch ein Bodenbasisprofil 30 und ein Bodenklappenprofil 10 gebildet ist.

Das Innenblendenteil 20 weist an seinem unteren Ende zwei Rastausnehmungen 21, 22 auf, die senkrecht zueinander ausgerichtet sind. Spiegelbildlich dazu ist eine gleichartige Rastaufnahmeinheit mit zwei Rastausnehmungen 31, 32 am Ende des Bodenbasisteils 30 vorgesehen. Erste Rastausnehmungen 11, 31 erstrecken sich jeweils längs des Bodenteils; zweite Rastausnehmungen 22, 32 sind senkrecht dazu ausgerichtet und in Figur 1 von unten zugänglich.

In der in Fig. 1 dargestellten Einbausituation ist das Bodenklappenprofil 10 mit seinem quer zur Längsachse ausgerichteten ersten Rastzapfen 11, der in Fig. 1 nach oben weist, in die erste Rastausnehmung 21 am Innenblendenteil 20 eingeschoben. Das Bodenklappenprofil 10 liegt zudem am Anschlagstegsteg 23 an, der die zweite Rastausnehmung 22 am Innenblendenteil bildet. Der zweite Rastzapfen 12 des Bodenklappenprofils 10 ist in die zweite Rastausnehmung 32 am Bodenbasisprofil eingerastet. Darunter, unterhalb der ersten Rastausnehmung 31, stoßen das Bodenbasisprofil 30 und das Bodenklappenprofil 10 stirnseitig voreinander, so dass das Bodenklappenprofil 10 auch dann in Flucht mit dem Bodenbasisprofil 30 liegen bleibt und nicht herab sackt, wenn das Innenblendenteil 20 als von vorn zugängliche Revisionsklappe weggeschwenkt wird, wie es durch die gestrichelten Linien in Fig. 1 dargestellt ist.

Das Innenblendenteil 20 weist an seinem oberen Ende an einem Rücksprung 27 einen Hakenvorsprung 26 auf, der auf einem Vorsprung in einer Hakenaufnahmeausnehmung 212 eines Deckelteils 210 aufgehängt ist und ein einfaches Schwenklager bildet. Außerdem kann das Innenblendenteil 20 darüber auch ohne Lösen von Verbindungsmitteln leicht abgenommen werden.

Es können zusätzlich Dämmstoffmodule 231, 232 vorgesehen sein, die an die Innenkontur der Rollladenkastenabdeckung angepasst sind.

Fig. 2 zeigt die Verbindung von Bodenbasisprofil 30, Bodenklappenprofil 10 und Innenblendenteil 20 in einem Detailausschnitt des Bodenbereichs. Die Rastverbindung zwischen Bodenklappenprofil 10 und Innenblendenteil 20 kann dadurch gelöst werden, dass ein schmaler Gegenstand wie z. B. eine Schraubendreherklinge in den Spalt 15 getrieben wird, mit dem dann das Innenblendenteil 20 abgehebelt wird.

Das Bodenklappenprofil 10 kann erfindungsgemäß auch in einer spiegelbildlichen Ausrichtung in Bezug auf die in Fig. 2 mit 14 bezeichnete Spiegelachse erfolgen. Diese Einbaulage des Bodenklappenprofils ist in Fig. 3 gestrichelt dargestellt und mit 10' gekennzeichnet. Hierbei wird der erste waagerechte Rastzapfen 11' in die waagerechte erste Rastausnehmung 31 am Bodenbasisprofil 30 eingeführt. Durch eine Schwenkbewegung, mit der der zweite Rastzapfen 12' in die zweite Rastausnehmung 22 am Innenblendenteil 20 bewegt wird, wird auch der erste Rastzapfen 11' in der Rastausnehmung 31 am Bodenbasisprofil 30 fest eingerastet.

Durch die umgekehrte Bewegung wird das Bodenklappenprofil 10' als Revisionsklappe geöffnet und ermöglicht den Eingriff in den Kasten mit einer öffnungsspaltweite W.

Weiterhin bildet das Bodenklappenprofil 10' in dieser Einbaulage mit dem Innenblendenteil 20 eine winkelförmige und an der Eckverbindung ausgesteifte Revisionsklappe, die auch als Ganzes verschwenkt werden kann, indem der Rastzapfen 11' aus der Rastausnehmung 31 heraus gehebelt wird.

Fig. 4 zeigt die Rollladenkastenabdeckung 100 als Teil eines Aufsatz-Rollladenkastens, in dem ein aufgerollter Rollladenpanzer 220 gelagert ist. Ein Außenblendenteil 213 ist mit einer Führungsschiene 214 und einem Deckelteil 210 verbunden. Das Deckelteil 210 weist einen Profilbereich 211 zur Rastverbindung mit einem an der Gebäudedecke zu befestigenden Klemmprofil auf. Ein Aufsatzprofil 216 an der Unterseite kann mit einem Blendrahmenprofil 230 einer Tür oder eines Fensters verbunden werden. Mit dem Aufsatzprofil 216 wiederum ist das Bodenbasisprofil 30 der Rollladenkastenabdeckung 100 verbunden. Dämmstoffmodule 231, 232 isolieren den Rollladenkasten zur Gebäudeinnenseite hin.

## Patentansprüche

1. Rollladenkastenabdeckung (100) mit wenigstens einem Innenblendenteil (20) und einem senkrecht dazu ausgerichteten und darin einrastbaren Bodenteil (10, 10', 30), wobei das Innenblendenteil (20) und das Bodenteil (10, 10' 30) als Kunststoffhohlprofile ausgebildet sind und wobei das Bodenteil (10, 30) wenigstens zweiteilig ausgebildet ist mit einem Bodenbasisprofil (30) und einem Bodenklappenprofil (10; 10'),
**dadurch gekennzeichnet,**
- **dass** das Innenblendenteil (20) und das Bodenbasisprofil (30) jeweils am Übergang zu dem dazwischen liegenden Bodenklappenprofil (10; 10') eine Rastaufnahmeeinheit aufweisen, die jeweils wenigstens eine sich längs des Bodenteils erstreckende erste Rastaufnahmeausnehmung (21, 31) und wenigstens eine senkrecht dazu angeordnete zweite Rastaufnahmeausnehmung (22, 32) aufweisen und
- **dass** das Bodenklappenprofil (10; 10') in einem ersten Endbereich wenigstens einen längs ausgerichteten ersten Rastzapfen (11, 11') aufweist, der in einer der ersten Rastaufnahmeausnehmungen (21, 31) einrastbar ist, und in einem zweiten Endbereich wenigstens einen senkrecht zum ersten Rastzapfen ausgerichteten zweiten Rastzapfen (12, 12') aufweist, der in einer der zweiten Rastaufnahmeausnehmungen (22, 32) einrastbar ist.

2. Rollladenkastenabdeckung (100) nach Anspruch 1, **dadurch gekennzeichnet, dass** in dem Bodenklappenprofil (10, 10'), dem Innenblendenteil (20) und/oder dem Bodenbasisprofil (30) wenigstens ein Schraubkanal (25) vorgesehen ist.

3. Rollladenkastenabdeckung (100) nach Anspruch 1 oder 2, **dadurch gekennzeichnet, dass** das Bodenklappenprofil (10, 10'), das Innenblendenteil (20) und/oder das Bodenbasisprofil (30) als doppelwandige Hohlkammerprofile ausbildet sind.

4. Rollladenkastenabdeckung (100) nach einem der Ansprüche 1 bis 3, **dadurch gekennzeichnet, dass** an wenigstens einer Rastaufnahmeeinheit wenigstens ein Anschlagsteg (23) angeordnet ist.

5. Rollladenkastenabdeckung (100) nach Anspruch 4, **dadurch gekennzeichnet, dass** der Anschlagsteg (23) ein Profilabschnitt einer zweiten Rastausnehmung (22, 32) ist.

6. Rollladenkastenabdeckung (100) nach einem der Ansprüche 1 bis 5, **dadurch gekennzeichnet, dass** das Innenblendenteil (20) über einen Hakenvorsprung (26), der an dem vom Bodenteil (10, 10', 30) abgewandten Ende angeordnet ist, schwenkbar in einer Hakenaufnahmeausnehmung (212) eines Deckelteils (210) lagerbar ist.

7. Aufsatz-Rollladenkasten, umfassend wenigstens ein Au-βenblendenteil (213), ein Deckelteil (210), eine Führungsschiene (214) für einen Rollladenpanzer (220), ein Anschlussprofil (216) und eine Rollladenkastenabdeckung (100) nach einem der Ansprüche 1 bis 6.

## Claims

1. Cover for roller blind box (100) with at least one inner panel part (20) and a bottom part (10, 10', 30) which is oriented perpendicular thereto and can be latched therein, wherein the inner panel part (20) and the bottom part (10, 10' 30) are constructed as plastic hollow profiles and wherein the bottom part (10, 30) is constructed in at least two parts with a bottom base profile (30) and a bottom flap profile (10; 10'), **characterised in that**
- the inner panel part (20) and the bottom base profile (30) each have, at the transition to the bottom flap profile (10; 10') located between them, a latch receiving unit which in each case has at least one first latch receiving recess (21, 31) extending along the bottom part and at least one second latch receiving recess (22, 32) disposed perpendicular thereto and
- that the bottom flap profile (10; 10') has in a first end region at least one longitudinally directed first latching lug (11, 11'), which can be latched in one of the first latch receiving recesses (21, 31), and in a second end region at least one second latching lug (12, 12') which is oriented perpendicular to the first latching lug and can be latched in one of the second latch receiving recesses (22, 32).

2. Cover for roller blind box (100) as claimed in Claim 1, **characterised in that** at least one screw channel (25) is provided in the bottom flap profile (10, 10'), the inner panel part (20) and/or the bottom base profile (30).

3. Cover for roller blind box (100) as claimed in Claim 1 or 2, **characterised in that** the bottom flap profile (10, 10'), the inner panel part (20) and/or the bottom base profile (30) are constructed as double-walled hollow chamber profiles.

4. Cover for roller blind box (100) as claimed in any one of Claims 1 to 3, **characterised in that** at least one stop bar (23) is disposed on at least one latch receiving unit.

5. Cover for roller blind box (100) as claimed in Claim 4, **characterised in that** the stop bar (23) is a profiled section of a second latching recess (22, 32).

6. Cover for roller blind box (100) as claimed in any one of Claims 1 to 5, **characterised in that** the inner panel part (20) can be pivotably mounted in a hook receiving recess (2121) of a cover part (210) by means of a hooked projection (26) which is disposed on the end facing away from the bottom part (10, 10', 30) end.

7. Attachable roller blind box, comprising at least one outer panel part (213), a cover part (210), a guide track (214) for a roller shutter (220), a connecting profile (216) and a cover for roller blind box (100) as claimed in any one of Claims 1 to 6.

## Revendications

1. Recouvrement pour le carter d'un volet roulant (100) avec au moins une partie de panneau intérieure (20) et une partie de fond (10, 10', 30) orientée perpendiculairement à celle-ci et pouvant être enclenchée dedans, sachant que la partie de panneau intérieure (20) et la partie de fond (10, 10', 30) sont réalisées comme des profilés creux en plastique et sachant que la partie de fond (10, 30) est réalisée au moins en deux parties avec un profilé de base de fond (30) et un profilé d'abattant de fond (10 ; 10'),
**caractérisé en ce que**
- la partie de panneau intérieure (20) et le profilé de base de fond (30) présentent chacun sur la transition au profilé d'abattant de fond (10 ; 10') se trouvant au milieu une unité de réception de cran qui présente respectivement au moins un premier évidement de réception de cran (21, 31) s'étendant le long de la partie de fond et au moins un second évidement de réception de cran (22, 32) disposé perpendiculairement à celui-ci et
- le profilé d'abattant de fond (10 ; 10') présente dans une première zone d'extrémité au moins un premier tenon d'encliquetage (11, 11') orienté longitudinalement qui peut être encliqueté dans l'un des premiers évidements de réception de cran (21, 31), et présente dans une seconde zone d'extrémité au moins un second tenon d'encliquetage (12, 12') orienté perpendiculairement au premier tenon d'encliquetage, lequel peut être encliqueté dans l'un des seconds évidements de réception de cran (22, 32).

2. Recouvrement pour le carter d'un volet roulant (100) selon la revendication 1, **caractérisé en ce qu'**au moins un canal de vis (25) est prévu dans le profilé d'abattant de fond (10, 10'), la partie de panneau intérieure (20) et/ou le profilé de base de fond (30).

3. Recouvrement pour le carter d'un volet roulant (100) selon la revendication 1 ou 2, **caractérisé en ce que** le profilé d'abattant de fond (10, 10'), la partie de panneau intérieure (20) et/ou le profilé de base de fond (30) sont réalisés comme des profilés à chambre creuse à double paroi.

4. Recouvrement pour le carter d'un volet roulant (100) selon l'une quelconque des revendications 1 à 3, **caractérisé en ce qu'**au moins une nervure de butée (23) est disposée sur au moins une unité de réception de cran.

5. Recouvrement pour le carter d'un volet roulant (100) selon la revendication 4, **caractérisé en ce que** la nervure de butée (23) est une section de profilé d'un second évidement de réception de cran (22, 32).

6. Recouvrement pour le carter d'un volet roulant (100) selon l'une quelconque des revendications 1 à 5, **caractérisé en ce que** la partie de panneau intérieure (20) peut être logée sur une saillie de crochet (26) disposée de manière pivotante sur l'extrémité éloignée de la partie de fond (10, 10', 30) dans un évidement de réception de crochet (212) de la partie de couvercle (210).

7. Carter de volet roulant rapporté comprenant au moins une partie de panneau extérieure (213), une partie de couvercle (210), un rail de guidage (214) pour un tablier de volet roulant (220), un profilé de raccordement (216) et un recouvrement pour le carter d'un volet roulant (100) selon l'une quelconque des revendications 1 à 6.
